# EUROPÄISCHE PATENTSCHRIFT

(11) **EP 0 964 774 B1**
(45) Veröffentlichungstag und Bekanntmachung des Hinweises auf die Patenterteilung: **30.05.2001**
(21) Anmeldenummer: 98966523.7
(22) Anmeldetag: 05.12.1998
(51) Int. Cl.: B26B 13/24

(54) **BEHEIZTES SCHNEIDINSTRUMENT**
HEATED CUTTING INSTRUMENT
INSTRUMENT DE COUPE CHAUFFE

(30) Priorität: 06.12.1997 DE 19754253
(43) Veröffentlichungstag der Anmeldung: 22.12.1999
(73) Patentinhaber: Feiler, Carola, 76774 Leimersheim (DE)
(72) Erfinder: FEILER, Norbert, D-76774 Leimersheim (DE)
(74) Vertreter: Geitz, Holger
(86) Internationale Anmeldenummer: DE9803630
(87) Internationale Veröffentlichungsnummer: WO9929476

(56) Entgegenhaltungen:
- WO-A-92/00688
- DE-A- 3 515 414
- DE-A- 4 407 797
- DE-U- 29 506 308
- DE-U- 29 622 126
- US-A- 2 866 068
- US-A- 3 892 024
- US-A- 5 438 758

## Beschreibung

Die Erfindung betrifft ein beheiztes Schneidinstrument mit wenigstens einem mit jeweils mittels wenigstens eines Heizelements beheizten Schaft, wobei das Heizelement mit einer Regel- oder Steuereinrichtung zur Temperatureinstellung in Wirkverbindung steht.

Ein solches Schneidinstrument ist bereits aus der WO 92/00688 bekannt. Es handelt sich dabei um eine beheizte Schere, mit zwei Scherblättem mit jeweils einer Schneidkante, wobei jedes Scherblatt auf der der Schneidkante abgewandten Seite mit einer Vertiefung zur Aufnahme eines Heizdrahtes versehen ist, die sich nahezu über die gesamte Länge des Scherblattes annähernd parallel der Schneidkante erstreckt. Die Scherblätter können über den Heizdraht beheizt werden. Der Heizdraht wird in Verbindung mit einer sensorgesteuerten Regelvorrichtung betrieben.

Da der Heizdraht bei dieser Schere in einer von außen frei zugänglichen Vertiefung angebracht ist, bedarf es entsprechender Abdeckungen, um eine elektrische Isolation und/oder einen Schutz gegen Verbrennungen zu schaffen. Im vorliegenden Falle wird die fragliche Schere überwiegend mit speziellen Schutzhandschuhen benutzt.

Aus dem US-Patent 3,892,024 ist ein Schneidinstrument mit einer Klinge vorbekannt, die einen Hohlraum zur Aufnahme eines elektrischen Heizelements aufweist. Diese Klinge kann aus zwei miteinander verschweißten oder verklebten Teilen gefertigt sein. In bevorzugter Ausführungsform ist die Klinge einstükkig ausgeführt. Dabei wird der Hohlraum in Biegetechnik hergestellt und die Klinge an ihren Kanten verschweißt. Bei dieser Lösung ist es problematisch, daß sowohl die zwei- als auch die einstückig hergestellte Klinge im Bereich der stark beanspruchten Schneidkante eine Schweiß- oder Klebenaht aufweist.

Hierdurch kann die Schneidkante einer derartigen Klinge nur schlecht geschliffen werden. Überdies sind schlanke Schneidkanten, die beispielsweise für Scheren wünschenswert sind, so gut wie ausgeschlossen.

Eine andere aus der DE-U 295 06 308 bekannte Lösung sieht deshalb zumindest eine teilweise Abdeckung der Scherblätter mittels entsprechend befestigbarer Kunststoffkörper vor. Zwischen den Scherblättem und den genannten Kunststoffkörpern ist eine Heizfolie zur Erhitzung der Scherblätter angeordnet. In den dabei zwischen Kunststoffkörper und Scherblatt entstehenden Zwischenraum kann jedoch leicht Feuchtigkeit eindringe, die früher oder später zu Funktionsstörungen der Schere führt.

Aus dem US-Patent US 2 866 068 von Bernstein et al. ist überdies ein beheizbares Fleischermesser bekannt, bei dem ein Heizelement in eine Nut eingebracht ist, die von der der Schneide abgewandten Oberfäche des Schaftes in den Messerschaft gefräst wird, der anschließend mittels einer hitze- und feuchtigkeisbeständigen Harzkomponente oder mit einem entsprechenden Zement wieder verschlossen wird. Hierdurch ergeben sich im Schaftbereich Materialübergänge, die infolge möglicher thermischer Brücken Korrosionsvorgänge verursachen können. Die Übergangsbereiche stellen bevorzugte Ansatzpunkte für Feuchtigkeits und Verschmutzungsablagerungen dar.

Der Erfindung liegt daher die Aufgabe zugrunde, ein verbessertes beheiztes Schneidinstrument zu schaffen, dessen Heizelement jeweils wirksam gegen etwaige Außeneinwirkung geschützt ist.

Diese Aufgabe wird bei einem Schneidinstrument gemäß den Merkmalen des Oberbegriffs dadurch gelost, daß der beheizte Schaft einstückig ausgebildet ist und eine kanalartige Aussparung zur vollständigen Aufnahme eines Heizelementes aufweist, die in das jeweilige Vollmaterial des Schaftes mittels eines bohrungsfreien Verfahrens oder eines Fräsverfahrens eingearbeitet und unmittelbar im Bereich einer Schneidkante oder Klinge des Schneidinstrumentes derart angeordnet ist, daß das Heizelement vollständig innerhalb Schaftes aufgenommen und der Schaft im Bereich der Schneidkante oder Klinge frei von Verbindungsnähten ist.

Das Heizelement des Schneidinstruments ist somit vollständig vom jeweiligen Schaft umschlossen. Das solcherart gekapselte Heizelement ist hierdurch vollständig elektrisch isoliert, so daß das Schneidinstrument unter fließendem Wasser gereinigt werden kann. Etwaig elektrische Kurzschlüsse oder Korrosionen infolge von Feuchtigkeitseinwirkungen sind gleichfalls ausgeschlossen. Dadurch, daß eine Vertiefung zur Aufnahme des Heizelementes nicht mehr benötigt wird, weist der Schaft des Schneidinstrumentes jeweils eine vollständig plane Oberfläche auf, so daß die Reinigung auch insoweit erleichtert ist. Etwaige Vertiefungen, die bereits nach kurzem Gebrauch einen bevorzugten Bakterienherd darstellen, sind zumindest für die Beheizung des Schaftes nicht erforderlich. Mittels der innenliegenden Heizung des Schaftes wird überdies ein verbesserter Wärmeübergang und somit eine höhere Energieeffizienz erzielt. Dadurch, daß die an der Schneidkante oder Zahnleiste benötigte Wärme nicht von der Außenseite des Schaftes zu einer entfernten Schneidkante oder Zahnleiste geführt werden muß, sondern das Heizelement bereits unmittelbar im Schaft selbst liegt, ergibt sich auch eine gleichmäßigere Temperaturverteilung über die gesamte Schneidkante oder Zahnleiste des Schneidinstrumentes. Die Einarbeitung der kanalartigen Aussparung in das Vollmaterial verhindert, daß etwaige Kleb- oder Schweißnähte im Bereich der Schneidkante angeordnet sind. Es ist vielmehr überhaupt keine Nahtverbindung erforderlich.

Vorteilhafte Ausgestaltungen der Erfindung sind gemäß den abhängigen Ansprüchen 2 bis 13 gegeben.

Die zur Aufnahme eines Heizelementes geeignete Aussparung des Schaftes ist vorteilhaft mittels eines Elektronenerosionsverfahrens präzise gefertigt.

Anstelle des recht aufwendigen Elektronenerosionsverfahrens kann die erfindungsgemäße Schere unter Wahrung der erwähnten Vorteile auch dadurch hergestellt werden, daß in den späteren Schaft des Schneidinstrumentes auf der Klinge abgewandten Seite eine Nut gefräst wird. Diese Nut wird anschließend mit einem Verschlußteil unter Freilassung der kanalartigen Aussparung zur Aufnahme des Heizelementes wieder verschlossen und das Verschlußteil mittels einer geeigneten Verbindungstechnik, vorzugsweise Schweißen, mit dem übrigen Schaftteil derart zusammengefügt, daß wieder die Einstückigkeit des Schaftes gewahrt ist. Dieses Schaftstück wird anschließend derart bearbeitet, daß der Schaft eine Klinge oder ein Schneidblatt aufweist. Diese Art der Fertigung erlaubt es gleichfallls, einen einstückigen Schaft zur Aufnahme eines Heizelementes vorzubereiten, ohne daß hierfür Bohrungen erforderlich wären oder Verbindungsnähte im späteren Schneidblatt oder Klingenbereich hingenommen werden müßten.

Dadurch, daß das Heizelement im Schaft vorzugsweise parallel der Vorzugsrichtung der Schneidkante angeordnet ist, ergibt sich eine über die gesamte Länge der Schneidkante annähernd gleichmäßige Wärmeverteilung. Dies ist beispielsweise in Verbindung mit dem Kauterisieren von Haaren beim Haareschneiden von Bedeutung.

In vorteilhafter Ausgestaltung der Erfindung ist der beheizte Schaft mit einer Kunststoffabdeckung versehen. Hierdurch wird das umständliche Hantieren mit Schutzhandschuhen überflüssig. In Weiterbildung dieser Ausgestaltung ist die Kunststoffabdeckung jeweils lösbar befestigt. Hierdurch können etwaige Kunststoffabdeckungen leicht zur Grundreinigung des Schneidinstruments gelöst werden und von Zeit zu Zeit aus hygienischen Gründen vollständig ausgetauscht werden.

Eine Clipslösung gemäß Anspruch 5 ermöglicht eine besonders einfache Reinigung des Schneidinstrumentes.

Zumindest der Schaft des Schneidinstruments wird aus dem vollen Material geschnitten. Hierdurch entfällt der sonst übliche Schmiedevorgang und damit die Gefahr einer Versprödung des Schaftmaterials.

Insbesondere für Allergiker ist es von Vorteil, daß wenigstens der Schaft des Schneidinstrumentes jeweils aus nickelfreiem Material gefertigt ist.

Eine weitere Ausgestaltung des beheizten Schneidinstrumentes sieht einen Temperatursensor innerhalb des Schaftes vor, um einen echten Ist-Sollwertvergleich durchführen zu können. Hierdurch ist eine selbstgeführte Temperaturregelung für das Schneidinstrument verwirklicht.

Als erfindungsgemäßes Schneidinstrument kommen insbesondere beheizte Scheren in Betracht, wobei in vorteilhafter Ausgestaltung das gesamte Halbteil der Schere aus dem Vollen geschnitten ist.

In vorteilhafter Ausgestaltung sind die beheizten Scheren mit einem Kugellager im Kreuzungspunkt ausgestattet. Derartige Scheren haben sich als besonders langlebig, robust und vor allem als dauerhaft leichtgängig erwiesen. Die Schere weist den erforderlichen "Biß" auf.

Das Kugellager als solches kann vorteilhaft unterhalb des Kopfes einer Schraube einer Schrauben-Mutter-Verbindung der Schere untergebracht sein.

Die Griffstücke der beheizten Schere sind mit Vorteil in Kunststoffhalbschalen aufgenommen. Hierdurch ist der Benutzer wirksam vor Verbrennungen an den sich etwaig erhitzenden Metallgriffstücken geschützt. Ferner kann innerhalb der Kunststoffhalbschalen die Stromversorgungsleitung des jeweiligen Heizelementes geschützt geführt sein.

Die Erfindung wird nachstehend anhand eines nur schematisch dargestellten Ausführungsbeispiels in der Zeichnung erläutert. Es zeigen in schematischer Darstellung:
- Fig. 1: eine Schere in einer Draufsicht
- Fig. 2: einen nicht maßstäblichen Querschnitt entlang der Schnittlinie II-II in Fig. 1 und
- Fig. 3: ein nicht maßstäblich dargestelltes Scherenblatt der in Fig. 1 dargestellten Schere.
- Fig. 4: ein Halbteil einer Schere in einer Draufsicht und
- Fig. 5: eine Explosionsdarstellung einer Schrauben-Mutter-Verbindung im Gelenkteil der Schere.

Bei dem in Fig. 1 gezeigten beheizten Schneidinstrument handelt es sich um eine Schere 1, wie sie von Friseuren üblicherweise verwendet wird. Die Schere 1 umfaßt zwei beheizte Scherblätter 8, die jeweils auf der der Schneidseite abgewandten Seite der Schere 1 in ein Griffstück 3 übergehen. Das Griffstück 3 besteht im wesentlichen aus einer Halteöse 4 mit einem Kunststoffmantel 5. Die Halteösen 4 können auf gleicher Höhe oder einander versetzt angeordnet sein. Oftmals ist an eine der Halteösen 4 zusätzlich eine Fingerablage für die nicht in der Öse 4 aufgenommenen Finger angeformt. Die Scherblätter 8 sind durch ein Gelenkteil 6 verbunden, dessen Drehpunkt von einer Schraube 7 markiert wird. Die Schraube 7 verbindet die beiden Scherblätter 8. Mittels der Schraube 7 ist zusätzlich eine Kugel-Gelenklagerung befestigt. Die dem jeweils anderen Scherblatt 8 zugewandte Kante eines jeden Scherblattes 8 ist als Schneidkante 10 ausgebildet.

Wie aus der Querschnittsdarstellung in Fig. 2 deutlich wird, ist im Schaft 2 des Scherblattes 8 eine Aussparung 11 vorgesehen. Die Aussparung 11 ist gemäß der in Fig. 1 gestrichelt dargestellten Linie im Bereich der Schneidkante 10 zumindest annähernd parallel der Schneidkante 10 angeordnet. In der Aussparung 11 ist ein Heizwiderstand 12 aufgenommen, der mit einer Stromversorgungsleitung 13 verbunden ist.

Die Stromversorgungsleitung 13 weist im Bereich des Gelenkteils 6 eine Verzweigung 14 auf. Je nach Beschaltung der Verzweigung 14 können die Heizwiderstände 12 in Reihe oder parallel geschaltet sein. Jedenfalls ermöglicht die Verzweigung 14 die Versorgung der Heizwiderstände 12 über eine einzige Stromversorgungsleitung 13, die über das Griffstück 3 mit einem externen Kabel 15 mit einem Stromregler verbunden ist. Das Kabel ist über eine Steckverbindung 17 lösbar am Griffstück 3 befestigt.

Die Scherblätter 8 über die Heizwiderstände 12 beheizt. Um dennoch eine unproblematische Handhabung der Schere 1 zu ermöglichen, können die Scherblätter 8 außenseitig mit einer Kunststoffabdeckung versehen sein. Hierzu weisen die Scherblätter 8 gemäß Fig. 3 zur Befestigung einer entsprechenden Kunststoffabdeckung Ausnehmungen 16 auf. Die Kunststoffabdeckung hat jeweils eine im wesentlichen dem korrespondierenden Scherblatt 8 entsprechende Form. Darüber hinaus weisen die Kunststoffabdeckungen Haltenasen auf, die innerhalb der Ausnehmungen 16 lösbar verrasten. Bei aufgesteckter Kunststoffabdeckung sind Verbrennungen an den erhitzten Scherblättern 8 quasi ausgeschlossen.

Nachstehend wird die Herstellung und Funktion der beheizten Schere 1 erläutert:

Die Scherblätter 8 mit ihrem Schaft 2 bilden mit dem Griffstück 3 und dem Gelenkteil 6 ein Halbteil 18. Die Schere 1 besteht im wesentlichen aus zwei mittels der Schraube 7 miteinander verbundenen Halbteilen 18. Die Halbteile 18 werden, vorzugsweise mittels eines CNC-Verfahrens, aus dem Vollen gefräst. Ein derartiges Halbteil 18 ist in Fig. 4 gezeigt. Das Halbteil 18 weist im Bereich des Überganges vom Scherblatt 8 zum Gelenkteil 6 einen Absatz 20 auf. Der Absatz 20 überdeckt die dem Griffstück 3 zugewandte Stirnseite des Scherenblattes 8.

Zur Herstellung der kanalartigen Aussparung 11 im Scherenblatt 8 wird nun das Halbteil 18 eingespannt und seitens des Absatzes 20 einem Elektronenstrahl ausgesetzt. Mittels dieses Elektronenstrahls wird in einem Elektronenerosionsverfahren vom Absatz 20 her die Aussparung 11 in das Scherblatt 8 geschnitten. Die Präzision des Elektronenerosionsverfahrens erlaubt es dabei, die Aussparung 11 bis zu einer gewünschten Tiefe voranzutreiben und dabei präzise die in Fig. 1 gestrichelt dargestellte Anordnung der Aussparung 11 vorzusehen. Selbstredend können analog auch andere Anordnungen realisiert werden.

Die vorstehend beschriebene beheizte Schere 1 muß nicht zwingend mittels eines Elektronenerosionsverfahrens hergestellt werden. Als wirtschaftlich durchaus praktikable und fertigungstechnisch sogar überlegene Lösung hat es sich erwiesen, die kanalartige Aussparung 11 zur Aufnahme des Heizelementes 12 in den Schaft 2 von der Schneidkante 8 abgewandten Seite in den Schaft 2 zu fräsen. Der Schaft 2 wird anschließend mit einem Verschlußstück unter Aussparung der Ausnehmung 11 wieder vorzugsweise mittels einer Schweißnaht außerhalb des Schneidblattbereiches verschlossen. Das dann wiederum einstückige Schaftstück wird dann zur Herstellung des gewünschten Schneidblattes in erster Linie spanend bearbeitet.

Neben dem Elektronenerosionsverfahren und der erläuterten weiteren Fertigungsmethode sind grundsätzlich alle Fertigungsmethoden denkbar und Gegenstand der Erfindung, die es gestatten bohrungsfrei unter Verzicht von Verbindungsnähten und unter Wahrung der Einstückigkeit des Schaftes 2, eine zur Aufnahme des Heizelementes 12 geeignete Aussparung 11 an geeigneter Stelle zu schaffen.

In die Aussparung 11 wird dann ein Heizelement 12 eingebracht, das jeweils mit einer Stromversorgungsleitung 13 verbunden ist, die aus dem geöffneten Absatz 20 herausgeführt ist. Diese Stromversorgungsleitung 13 wird nun in den von Halbschalen gebildeten Kunststoffmantel 5 des Griffstücks 3 aufgenommen und mit einer Steckverbindung 17 verbunden. Die Schere 1 ist dann vollständig montiert.

Die Schere 1 kann dann über die Steckverbindung 17 und ein Kabel 15 an einen nicht dargestellten Stromregler angeschlossen werden. Die Temperatur wird dann mittels der Regelung der Stromstärke eingestellt.

Zusätzlich ist in der Aussparung 11 oder an anderer Stelle ein Temperatursensor befestigt. Der Temperatursensor erfaßt den Temperatur-Ist-Wert des beheizten Scherblattes 8. Dieser Ist-Wert wird an den die Heizwiderstände 12 versorgenden Stromregler übermittelt.

Der Stromregler, der Heizwiderstand 12 und der nicht dargestellte Temperatursensor bilden somit einen geschlossenen Temperaturregelkreis für die beheizte Schere 1. Mittels dieses Regelkreises kann die Schere 1 mit einer einstellbaren, nahezu konstanten Betriebstemperatur benutzt werden. Die übliche Betriebstemperatur einer derartig beheizten Schere 1 liegt für Anwendungen im Friseurbereich zwischen 100° und 300° C.

Die beiden Halbteile 18 sind durch eine Schrauben-Mutter-Verbindung im Bereich des Gelenkteils 6 miteinander verbunden. An dieser Stelle ist eine Kugellagerung 24 gemäß Fig. 5 angeordnet.

Die beiden Halbteile 18 sind im Bereich des Gelenkteils 6 durch die Schraube 7 miteinander verbunden. Die Schraube 7 ist mit einer Anfasung 21 versehen. Hierdurch ist sie mit einem der beiden Halbteile 18 drehfest verbunden. Die Verschraubung der beiden Halbteile 18 erfolgt mittels einer Rändelmutter 22. Durch die Rändelmutter 22 ist der "Biß" der Schere 1 einstellbar.

Die Rändelmutter 22 ist unter Zwischenlage einer Teflonscheibe 23 und des Kugellagers 24 mit der Schraube 7 verbunden. Dabei sitzt das Kugellager 24 unter dem Schraubenkopf auf dem einen Halbteil 18 und die Teflonscheibe 23 auf dem anderen Halbteil 18 in Anlage an die Rändelmutter 22.

Die beheizte schere 1 wird im Friseurbereich zum Haareschneiden eingesetzt. Die mittels einer derart erhitzten Schere geschnittenen Haare schmelzen aufgrund der erhöhten Temperatur an der Schnittkante. Die Haarspitzen werden kauterisiert. Dies bedeutet, daß die Haarspitzen versiegelt werden und somit die Beanspruchung der Haare reduziert wird. Die im Zusammenhang mit dem Kauterisieren der Haare zuweilen beobachtete Verklumpung der Haarspitzen kann mittels des hier möglichen exakten und über die gesamte Länge des Scherblattes 2 konstanten Temperatur vermieden werden. Die Haarinhaltsstoffe bleiben aufgrund dieser schonenden Schnittmethode erhalten. Das derart geschnittene Haar wirkt gesünder und bleibt länger glänzend. Darüber hinaus wird hierdurch dem in Friseurkreisen befürchteten Haarspliss entgegengewirkt. Das ansonsten in regelmäßigen Abständen notwendige Schneiden der Haarspitzen kann gänzlich entfallen oder ist zumindest nur in größeren Zeitabständen erforderlich.

Die aufgrund des Kugellagers dauerhaft extrem leichtgängige Schere 1 kann problemlos unter fließendem Wasser gereinigt werden, da sämtliche Elektroinstallationen vollständig im Scherblatt 8 integriert sind. Die Kunststoffabdeckungen sind an den Ausnehmungen 16 nur eingeclipst und können zu Reinigungszwecken leicht gelöst und aus hygienischen Gründen von Zeit zu Zeit ausgetauscht werden Dadurch, daß im Bereich des Gelenkteils 6 eine Stromverzweigung 14 vorgesehen ist, kann die erfindungsgemäße Schere 1 mit einem einzigen Zuleitungskabel 15 betrieben werden. Auch hierdurch ist die Handhabung der fraglichen Schere weiter erleichtert.

Dadurch, daß die Heizwiderstände 12 im Schaft 2 angeordnet sind, wir die gesamte vom Heizwiderstand 12 abgegebene Wärme vom Scherblatt 8 aufgenommen, weitergeleitet und im Bereich der Schneidkante 10 abgestrahlt Die Schneidkante 10 weist nahezu über ihre gesamte Länge die gewünschte Solltemperatur auf. Etwaige Verlustwärme wird nur mittelbar über den Schaft 2 oder das Scherblatt 8 selbst abgegeben und ist somit gegenüber einer direkten Wärmeabstrahlung an einem freiliegenden Heizelement deutlich vermindert. Die erfindungsgemäße Schere 1 kann somit mit einer hohen Energieeffizienz beheizt werden.

Die für das Ausführungsbeispiel vorstehend aufgezählten Vorteile einer beheizten Schere 1 können ohne weiteres auch in Verbindung mit beheizten Klingen, Messern, Kämmen oder sonstigen Schneidinstrumenten genutzt werden. Auch bei diesen Gegenständen kann mittels des beschriebenen Elektronenerosionsverfahrens im Bereich einer Schneidkante 10 eines Kamms eine Aussparung 11 im jeweiligen Schaft 2 zur Aufnahme eines Heizwiderstandes 12 vorgesehen werden, um die Vorteile einer gleichmäßigen Temperaturverteilung bei hoher Energieeffizienz zu erreichen. Die Herstellung und Funktion kann dabei analog zu der oben beschriebenen Schere 1 erfolgen.

## Patentansprüche

1. Beheiztes Schneidinstrument mit wenigstens einem mittels wenigstens eines Heizelementes (12) beheizten Schaft (2), wobei das Heizelement (12) mit einer Regler- oder Steuereinrichtung zur Temperatureinstellung in Wirkverbindung steht,
dadurch gekennzeichnet,
daß der beheizte Schaft (2) einstöckig ausgebildet ist und eine kanalartige Aussparung, zur vollständigen Aufnahme eines Heizelementes (12) aufweist, die in das jeweilige Vollmaterial des Schaftes mittels eines bohrungsfreien Verfahrens oder eines Fräsverfahrens eingearbeitet und unmittelbar im Bereich einer Schneidkante (10) oder Klinge des Schneidinstrumentes (1) angeordnet ist, wobei das Heizelement vollständig innerhalb des Schaftes aufgenommen und der Schaft im Bereich der Schneidkante oder Klinge frei von Verbindungsnähten ist.

2. Beheiztes Schneidinstrument nach Anspruch 1 bei dem die zur Aufnahme eines Heizelementes (12) geeignete Aussparung (11) mittels eines Elektronenersosionsverfahrens in das Vollmaterial des Schaftes (2) eingebracht ist.

3. Beheiztes Schneidinstrument nach Anspruch 1 ,dadurch gekennzeichnet, daß in den Schaft auf der der Schneidkante (10) oder Klinge abgewandten Seite eine Nut gefräst ist, die mit einem Verschlußteil unter Freilassung der kanalartigen Aussparung verschlossen ist, wobei das Verschlußteil mittels einer geeigneten Verbindungstechnik, vorzugsweise Schweißen, mit dem übrigen Schaft oder übrigen Klinge verbunden ist.

4. Beheiztes Schneidinstrument nach einem der vorhergehenden Ansprüche, dadurch gekennzeichnet, daß jeder beheizte Schaft (2) jeweils mit einer, vorzugsweise lösbaren, Kunststoffabdeckung versehen ist.

5. Beheiztes Schneidinstrument nach Anspruch 4, dadurch gekennzeichnet, daß jeder beheizte Schaft (2) mit wenigstens zwei Ausnehmungen (16) versehen ist, die an einander gegenüberliegenden Kanten des Schaftes
(2) angeordnet sind und daß jede Kunststoffabdeckung entsprechende Haltenasen aufweist, die mit den Ausnehmungen (16) in Rastverbindung stehen.

6. Beheiztes Schneidinstrument nach einem der vorhergehenden Ansprüche, dadurch gekennzeichnet, daß zumindest der Schaft (2) aus dem Vollen geschnitten, vorzugsweise gefräst, ist.

7. Beheiztes Schneidinstrument nach Anspruch 6, dadurch gekennzeichnet, daß zumindest der Schaft (2) jeweils aus nickelfreiem Material, vorzugsweise aus Metall, gefertigt ist.

8. Beheiztes Schneidinstrument nach einem der vorhergehenden Ansprüche, dadurch gekennzeichnet, daß die Reglereinrichtung zur Temperatureinstellung mit einem im Schaft (2) integrierten Temperatursensor zur Erfassung eines lst-Temperatur-Wertes in Wirkverbindung steht.

9. Beheiztes Schneidinstrument nach einem der vorhergehenden Ansprüche, dadurch gekennzeichnet, daß das Schneidinstrument eine Schere ist und daß die Schere (1) im wesentlichen aus zwei Halbteilen (18) besteht, die jeweils ein Griffstück (3), ein Gelenkteil (6) und ein Scherblatt (8) mit dem Schaft (2) aufweisen, wobei das gesamte Halbteil (18) einstückig aus dem Vollen geschnitten, vorzugsweise gefräst ist.

10. Beheiztes Schneidinstrument nach Anspruch 9, dadurch gekennzeichnet, daß im Gelenkteil (6) eine Gelenk-Kugellagerung (7, 21, 22, 23, 24) der Halbteile (18) vorgesehen ist.

11. Beheiztes Schneidinstrument nach Anspruch 10, dadurch gekennzeichnet, daß die Gelenk Kugellagerung eine Schrauben-Mutter-Verbindung umfaßt, wobei unterhalb des Kopfes der besagten Verbindung ein Kugellager (24) angeordnet ist.

12. Beheiztes Schneidinstrument nach einem der vorhergehenden Ansprüche 9 bis 11, dadurch gekennzeichnet, daß die Griffstücke (3) der Schere (1) jeweils in miteinander verbundenen Kunstoffhalbschalen aufgenommen sind, wobei in diesen Kunststoffhalbschalen auch eine Stromversorgungsleitung (13) zur Versorgung des Heizelementes (12) geführt sein kann.

## Claims

1. A heated cutting instrument having at least one heated shaft (2) heated by means of at least one heating element (12), whereby the heating element (12) is connected to a regulating or control device for adjusting temperature, characterised in that the heated shaft (2) is designed monobloc and exhibits a channel-like recess for fully accommodating a heating element (12), said recess being machined into the respective solid material of the shaft by means of a bore-free procedure or a milling procedure and arranged directly in the vicinity of a cutting edge (10) or blade of the cutting instrument (1), whereby the heating element is taken up fully inside the shaft and in the vicinity of the cutting edge or blade the shaft is free from connecting seams.

2. Heated cutting instrument as claimed in Claim 1 wherein the recess (11) suitable for accommodating a heating element (12) is built into the solid material of the shaft (2) by means of an electronic erosion process.

3. Heated cutting instrument as claimed in Claim 1, characterised in that a groove is milled into the shaft on the side averted from the cutting edge (10) or blade, which is locked by a locking component while leaving the channel-like recess, whereby the locking component is attached to the remaining shaft or blade by means of a suitable connection technique.

4. Heated cutting instrument as claimed in any one of the foregoing claims, each heated shaft (2) is respectively provided with a preferably loose synthetic covering.

5. Heated cutting instrument as claimed in Claim 4, characterised in that each heated shaft (2) is provided with at least two recesses (16) which are arranged on opposite edges of the shaft (2) and in that each synthetic covering exhibits corresponding holding lugs which are snap-locked into the recesses (16).

6. Heated cutting instrument as claimed in any one of the foregoing claims, characterised in that at least the shaft (2) cut from the solid block is preferably milled.

7. Heated cutting instrument as claimed in Claim 6, characterised in that at least the shaft (2) is manufactured from nickel-free material, preferably from metal.

8. Heated cutting instrument as claimed in any one of the foregoing claims, characterised in that the regulating and control device for adjusting temperature is connected to a temperature sensor for detecting an actual temperature value integrated in the shaft (2).

9. Heated cutting instrument as claimed in any one of the foregoing claims, characterised in that the cutting instrument is shears and the shears essentially comprise two half parts (18) each of which comprises a handle part (3), a hinged part (6) and a shearing blade (8) with the shaft (2), whereby the entire half part (18) is cut monobloc from the solid block and is preferably milled.

10. Heated cutting instrument as claimed in Claim 9, characterised in that a hinged ball bearing (7, 21, 22, 23, 24) of the half part (18) is provided in the hinged art (6).

11. Heated cutting instrument as claimed in Claim 10, characterised in that the ball bearing joint includes a nut connection, whereby a ball bearing (24) is arranged underneath the head of said connection.

12. Heated cutting instrument as claimed in any one of foregoing Claims 9 to 11, characterised in that each of the handles (3) of the shears (1) is taken up in synthetic shells attached to one another, whereby supply mains (13) may also be contained in these synthetic shells to supply the heating element (12).

## Revendications

1. Instrument de coupe chauffé avec une tige (2) chauffée par au moins un élément chauffant (12), lequel élément chauffant (12) coopère avec un dispositif de régulation ou de commande en vue du réglage de la température, caractérisé en ce que la tige chauffée (2) est construite d'un seul tenant et présente un évidement formant canal destiné à recevoir entièrement un élément chauffant (12), qui est ménagé dans le matériau plein de la tige au moyen d'un procédé sans perçage ou d'un procédé de fraisage et qui est disposé à proximité immédiate d'une arête de coupe (10) ou d'une lame de l'instrument de coupe (1), l'élément chauffant étant complètement logé dans la tige et la tige ne présentant aucune soudure de liaison dans la zone de l'arête de coupe ou de la lame.

2. Instrument de coupe chauffé selon la revendication 1, dans lequel l'évidement (11) apte à recevoir un élément chauffant (12) est créé par électroérosion du matériau plein de la tige (2).

3. Instrument de coupe chauffé selon la revendication 1, caractérisé en ce qu'une gorge fermée par une pièce de fermeture, en laissant libre l'évidement formant canal, est ménagée dans la tige sur le côté opposé à l'arête de coupe ou à la lame, la pièce de fermeture étant reliée avec le reste de la tige ou de la lame par une technique d'assemblage appropriée, de préférence par soudage.

4. Instrument de coupe chauffé selon l'une quelconque des revendications précédentes, caractérisé en ce que chaque tige chauffée (2) est pourvue d'une couverture en plastique, de préférence amovible.

5. Instrument de coupe chauffé selon la revendication 4, caractérisé en ce que chaque tige chauffée (2) est pourvue d'au moins deux évidements (16) qui sont disposés sur des arêtes opposées de la tige (2) et en ce que chaque couverture en plastique présente des becs de maintien correspondants qui s'engagent dans les évidements (16).

6. Instrument de coupe chauffé selon l'une quelconque des revendications précédentes, caractérisées en ce que la tige (2) au moins est découpée, de préférence fraisée, dans la masse.

7. Instrument de coupe chauffé selon la revendication 6, caractérisé en ce que la tige (2) au moins se compose de matériau sans nickel, de préférence de métal.

8. Instrument de coupe chauffé selon l'une quelconque des revendications précédentes, caractérisé en ce que le dispositif de régulation servant à régler la température coopère avec une sonde de température intégrée dans la tige (2) et destinée à capter une température réelle.

9. Instrument de coupe chauffé selon l'une quelconque des revendications précédentes, caractérisé en ce que l'instrument de coupe est une paire de ciseaux et en ce que les ciseaux (1) se composent pour l'essentiel de deux moitiés (18) présentant chacune une partie de préhension (3), une partie d'articulation (6) et une lame de ciseau (8) avec la tige (2), l'ensemble de la moitié (18) étant découpé d'un seul tenant, de préférence fraisé, dans la masse.

10. Instrument de coupe chauffé selon la revendication 9, caractérisé en ce qu'un joint à articulation et roulement à billes (7, 21, 22, 23, 24) maintenant les moitiés (18) est prévu dans la partie d'articulation (6).

11. Instrument de coupe chauffé selon la revendication 10, caractérisé en ce que le joint à articulation et roulement à billes comprend un assemblage à boulon et écrou, un roulement à billes (24) étant disposé en dessous de la tête dudit assemblage.

12. Instrument de coupe chauffé selon l'une quelconque des revendications 9 à 11, caractérisé en ce que les parties de préhension (3) des ciseaux (1) sont logées dans des moitiés de coque en plastique reliées entre elles, une ligne d'alimentation électrique (13) pouvant également passer dans ces moitiés de coque en plastique pour alimenter l'élément chauffant (12).
